# EUROPÄISCHE PATENTSCHRIFT

(11) **EP 0 472 491 B1**
(45) Veröffentlichungstag und Bekanntmachung des Hinweises auf die Patenterteilung: **22.02.1995**
(21) Anmeldenummer: 91810565.1
(22) Anmeldetag: 12.07.1991
(51) Int. Cl.: B01F 5/06, B01F 5/04

(54) **Statische Laminar-Mischeinrichtung, Zumischvorrichtung, sowie Verwendung von Mischeinrichtung und Zumischvorrichtung**
Static laminar mixing device, admixing device, as well as the use of the mixing and admixing device
Dispositif de mélange laminaire statique dispositif d'additionnement ainsi que l'application du dispositif de mélange et de l'additionnement

(30) Priorität: 23.08.1990 CH 2743/90
(43) Veröffentlichungstag der Anmeldung: 26.02.1992
(73) Patentinhaber: Sulzer Chemtech AG, 8404 Winterthur (CH)
(72) Erfinder: Fleischli, Markus, CH-8057 Zürich (CH); Streiff, Felix, CH-8400 Winterthur (CH); Walder, Andreas, CH-8500 Dübendorf (CH)
(74) Vertreter: Hammer, Bruno, Dr.

(56) Entgegenhaltungen:
- DE-A- 2 320 609
- FR-A- 2 223 073
- GB-A- 2 010 739
- US-A- 3 770 208
- US-A- 4 073 479
- US-A- 4 255 125
- PATENT ABSTRACTS OF JAPAN, Band 13, Nr. 224 (C-599)[3572], 24. Mai 1989;& JP-A-1 34 427 (TANAKA) 03-02-1989
- PATENT ABSTRACTS OF JAPAN, Band 7, Nr. 248 (C-193)[1393], 4. November 1983;& JP-A-58 133 823 (MEIYUU) 09-08-1983

## Beschreibung

Die Erfindung bezieht sich auf eine statische Laminar-Mischeinrichtung zum Mischen von Medien unterschiedlicher Viskosität, auf eine Zumischvorrichtung für das Zuführen eines Mediums, sowie auf die Verwendung der Mischeinrichtung und der Zumischvorrichtung.

Statische Laminar-Mischeinrichtungen sind aus sogenannten statischen Mischern aufgebaute Anlagen, in denen die Strömung der zu mischenden Medien, z.B. Flüssigkeit mit Flüssigkeit oder Flüssigkeit mit Gas, laminar bleibt. Derartige Laminar-Mischer werden in Mischeinrichtungen zum Mischen von z.B. Flüssigkeiten stark verschiedener Viskosität, wie beim Zumischen niedrigviskoser, löslicher Additive zu hochviskosen Flüssigkeiten verwendet.

Beim Mischen wird die niedrigviskose (leichtflüssige) Flüssigkeit dem Hauptstrom der hochviskosen (zähflüssigen) Flüssigkeit z.B. über ein Rohr zugeführt, das vor dem oder direkt am Eingang zum Mischerelement angeordnet sein kann und in den Hauptstrom der hochviskosen Flüssigkeit mündet.

Wenn die Viskositäten der zu mischenden Flüssigkeiten um Grössenordnungen (Unterschied 5 x 10³ bis 10⁶ oder mehr) verschieden sind, sind für das Erreichen genügender Auflösung und/oder Durch-Mischung relativ grosse Mischerlängen in den Mischereinrichtungen notwendig. Die Erfindung, wie sie in den Ansprüchen definiert ist, hat zur Aufgabe Laminar-Mischeinrichtungen zu schaffen, die verbesserte Mischeigenschaften beim Mischen von Komponenten wesentlich verschiedener Viskositäten haben. Dies kann durch eine Laminar-Mischeinrichtung mit den Merkmalen von Anspruch 1 erreicht werden.

Die Verwendungsansprüche beziehen sich auf besonders vorteilhafte Anwendungen der Mischereinrichtung und/oder der Zumischeinrichtung. Die abhängigen Ansprüche schliesslich beziehen sich auf vorteilhafte Weiterbildungen der Erfindung.

Mit der Laminar-Mischeinrichtung kann mit der gleichen Gesamt-Zahl von Mischeinsätzen in den beiden Mischern mit unterschiedlichem Querschnitt nicht nur eine verbesserte Durchmischung erzielt, sondern eine wesentlich verbesserte Auflösung der zugemischten Flüssigkeit bzw. des zugemischten Gases in der hochviskosen Flüssigkeit des Hauptstroms erzielt werden.

Werden z.B. in einer Laminar-Mischeinrichtung für Polystyrol, die eine einzige Mischkolonne von etwa 1.5 m Länge aufweist, und die mit dreissig Mischelementen vom SULZER-Typ SMX® DN50 bestückt ist, nur 1 bis 2 % Mineralöl/Paraffinöl-Additivs im Polystyrol gelöst, sind es mit einer Laminar-Mischeinrichtung nach der Erfindung beträchtliche 4 bis 6 % des Additivs, die gelöst sind und bei gleichzeitiger Verwendung der neuen Mischdüse noch mehr. Die Mischereinrichtung weist eine erste, mit zwölf Mischelementen vom SULZER-Typ SMX® DN17 bestückte Mischkolonne, auch Vormischer genannt, und eine zweite, mit achtzehn Mischelementen vom SULZER-Typ SMX® DN50 bestückte Mischkolonne, auch Hauptmischer genannt, auf. Die beiden Mischkolonnen der neuen Mischeinrichtung nach der Erfindung, weisen zusammen eine Länge von lediglich 1.1 m auf bei wesentlich verbesserter, mindestens verdoppelter Zumischmenge des Additivs. Die Zahl der Mischelemente in der ersten Mischkolonne sollte wenigstens vier, aber weniger als die Hälfte der Gesamtzahl der Mischelemente in den beiden Mischkolonnen sein.

Die neue Zumischvorrichtung mit der verengenden Blende im Hauptstrom der hochviskosen Flüssigkeit und die im Bereich der Einmündung des Zufuhrrohrs für das niedrigviskose Medium angeordnet ist, kann die maximal mögliche, homogen einmischbare Menge des Additivs bzw. des niedrigviskosen Mediums im Vergleich zu herkömmlichen Zumischvorrichtungen bzw. Dosiervorrichtungen um bis zu etwa einen Drittel erhöhen. Mit dem Einbringen der verengenden Blende ergibt sich auch bei laminaren Strömungsverhältnissen ein verbessertes Ablösen kleinerer Tropfen der niederviskosen Komponente aus der Zuleitungsdüse. Der Querschnitt von Mischkolonnen ist praktisch immer kreisförmig und der Durchmesser der ebenfalls zweckmässigerweise kreisförmigen Blende sollte in der Regel höchstens 2/3 des Durchmessers des Hauptstroms, d.h. der Mischerkolonne, sein. Eine Zumischvorichtung, auch Dosierstelle genannt, kann auch mehrere Blenden, die nebeneinander angeordnet sind, umfassen. In diesem Fall wären auch mehrere Blenden mit Zufuhrrohr für das Additiv über den Querschnitt des Hauptstroms verteilt. Der Gesamtquerschnitt der mehreren Blendenöffnungen sollte in diesem Fall mit Vorteil kleiner als die Hälfte des Querschnitts des Hauptstroms sein. Es ist festzuhalten, dass die Strömung auch im Bereich der verengenden Blenden immer laminar ist.

In Verbindung mit einer verbesserten Laminar-Mischeinrichtung nach der Erfindung kommt die Leistungsfähigkeit der neuen Dosiervorrichtung zur Unterstützung der erhöhten Mischleistung der Mischeinrichtung besonders gut zur Geltung.

Die Strömungsgeschwindigkeiten im Vor- und Hauptmischer liegen typisch im Bereich von einem bis hundert mmsec⁻¹, beispielsweise von etwa 50 mmsec⁻¹ im Vor- bzw. 1 bis 10 mmsec⁻¹ im Hauptmischer.

Die statische Laminar-Mischeinrichtung für das Mischen von Medien mit stark unterschiedlicher Viskosität, weist zwei nacheinander angeordnete Mischer mit unterschiedlichem Querschnitt auf. Der Querschnitt des ersten Mischers ist kleiner. Die Zumischvorrichtung für das Dosieren des Additivs mit niedrigerer Viskosität als das Medium des Hauptstroms, weist eine Blende auf, in deren Öffnung die Düse mündet. Sowohl mit der Laminar-Mischeinrichtung allein, als auch mit der Zumischvorrichtung allein, besonders aber in Kombination, werden deutlich verbesserte Mischergebnisse erreicht. Mit der Mischeinrichtung werden beim Zumischen und Lösen von Additiven, wie Mineralöl/Paraffin zu Kunstoffschmelzen und Polystyrol, ausgezeichnete Resultate erzielt.

Nachstehend wird die Erfindung anhand der in den schematischen Schnitt-Zeichnungen dargestellten Ausführungsbeispielen näher erläutert.

Es zeigen:
- Fig. 1A: Eine Laminar-Mischeinrichtung bisheriger Bauart, die nur aus einer einzigen Mischkolonne besteht. Die Mischkolonne weist aber eine neue Zumischvorrichtung auf;
- Fig. 1B: eine Laminar-Mischeinrichtung nach der Erfindung, mit zwei Mischkolonnen von unterschiedlichem Querschnitt;
- Fig. 2: eine Zumischvorrichtung, bei der das niederviskose Additiv dem hochviskosen Hauptstrom von der Seite zugeführt wird;
- Fig. 3: Eine andere Zumischvorrichtung, bei welcher der hochviskose Hauptstrom von der Seite dem Mischdüsenbereich der Zumischvorrichtung zugeführt wird;
- Fig. 4A: eine Zumischvorrichtung, in welcher der hochviskose Hauptstrom in zwei Teil-Hauptströme aufgeteilt wird. Jedem Teilhauptstrom wird mit einer Düse das niederviskose Additiv für jeden der Teilhauptströme den statischen Mischern zugeführt;
- Fig. 4B: der Schnitt nach IV B - IV B von Fig. 4A durch die beiden Mischer für die Teil-Hauptströme.

Der Mischer 1 von Fig. 1A weist beispielsweise dreissig Mischelemente 11 auf, die abwechselnd kreuzweise zueinander in der Kolonne 10 aneinandergereiht sind. Dem Hauptstrom 12 des hochviskosen Mediums, beispielsweise eines Kunststoffs wird in der Zumischvorrichtung 1213 das niederviskose Additiv 13, z.B. ein Mineralöl/Paraffin, zugeführt. Die Zumischvorrichtung 1213 umfasst eine Blende 14 für den Hauptstrom 12, in deren Öffnung die Düse 15 mündet. Am Ausgang des Mischers 1 ist das zugeführte Additiv 12 im Kunststoff gelöst und/oder homogen verteilt. Nach herkömmlicher Bauart könnte anstelle der neuen Zumischvorrichtung 1213 auch irgendein anderer bekannter Zumischer vorgesehen sein; beispielsweise einer, wie in Fig. 1B gezeigt.

Die Laminar-Mischereinrichtung 1′ von Fig. 1B besteht aus dem Vormischer 1a (der Hauptstrom erfährt darin relativ hohe Scherung/Schergeschwindigkeit in der Grössenordnung τ ≈ 20-200 s⁻¹) und dem Hauptmischer 1b (der Hauptstrom erfährt darin relativ niedrige Scherung/Schergeschwindigkeit in der Grössenordnung τ ≈ 1-5 s⁻¹), der einen grösseren Querschnitt als der Vormischer 1a aufweist. Der Mischer 1a ist mit z.B. zwölf kreuzweise angeordnete Mischeremente 11a bestückt. Der Mischer Ib umfasst beispielsweise achtzehn, ebenfalls kreuzweise angeordnete Mischerelemente 11b. Das niedrigviskose Medium/Additiv 13′ (z.B. Paraffinöl) wird in der Zumischanordnung bzw. Dosiervorrichtung 1213′ dem Hauptstrom 12′ des zähflüssigen Mediums (z.B. ein Kunststoff wie Polystyrol) zugemischt. Anstelle der als konventionell dargestellten Zumischvorrichtung könnte auch eine neue Dosiervorrichtung mit Blende vorgesehen sein. Es wäre auch denkbar, zwischen den beiden Mischern 1a und 1b der Mischvorrichtung 1′ ein Übergangsstück mit einer Uebergangsstrecke ohne Mischelemente anzuordnen.

Mit der neuen Einrichtung von Fig. 1B ist es z.B. bei praktisch gleicher Verweilzeit, bei allerdings höherem Druckverlust (etwa 62 bar gegenüber etwa 36 bar) möglich, auf einer kürzeren Strecke eine etwa doppelte bis dreifache Menge Additiv zuzumischen und im Hauptstrom zu lösen.

In der Zumisch- oder Dosiervorrichtung 2 von Fig. 2 wird der Additivstrom 21 über die Düse 22 mit dem Düsenkanal 220 dem Hauptstrom 23 im Bereich der Öffnung 20 der Blende 24 zugeführt. Die Zuführung des Additivs 21 erfolgt seitlich zur Düse 22, die im Steg 25 montiert ist. Der Düsenkanal 220 und die Blendenöffnung 20 münden direkt in den Mischer 26 mit den Mischelementen 27.

In der Zumisch- und Dosiervorrichtung 3 von Fig. 3 wird der Hauptstrom 33 der zähflüssigen Komponente umgelenkt und der Mischerkolonne 36 mit den Mischelementen 37 über die kanalartig ausgebildete Öffnung 30 der Blende 34 zugeführt. Die Düse 32 mit dem Düsenkanal 320 für den leichterflüssigen Additivstrom 31, ist in diesem Beispiel nicht abgewinkelt, in Richtung der Mischerkolonne 36 gerichtet.

Die Zumischvorrichtung 4 von Fig. 4A und 4B weist zwei Düsen 42 und 42′ für Additiv 41 auf. Der Hauptstrom 430 des höherviskosen Mittels teilt sich in die beiden parallelen Teil-Hauptströme 43 und 43′, welche durch die mit Mischelementen 47 bzw. 47′ bestückten Mischer 46 bzw. 46′ fliessen. In der plattenförmigen Blende 44 sind die beiden Blendenöffnungen 40 bzw. 40′ vorhanden, in welche konzentrisch die Düsenrohre 42 bzw. 42′ münden.

Die parallel verlaufenden Mischer 46 und 46′ mit den Teil-Hauptströmen 43 und 43′ könnten, was hier nicht gezeichnet ist, den Vormischer für einen gemeinsamen Hauptmischer einer statischen Laminar-Mischeinrichtung bilden.

Als Mischerelemente sind beispielsweise die SULZER Typ SMX-Mischerelemente geeignet. Beim niedrigviskoses Additiv könnte es sich auch um ein Gas, wie etwa N₂, CO₂ oder H₂O-Dampf, handeln.

## Patentansprüche

1. Statische Laminar-Mischeinrichtung (1') zum Mischen von Medien stark unterschiedlicher Viskosität mit, in Flussrichtung betrachtet, einem ersten statischen Mischer (1a) und einem zweiten statischen Mischer (1b), dessen Querschnitt in Flussrichtung grösser ist als jener des ersten Mischers (1a), wobei die beiden Mischer je mit unter sich gleichen Mischelementen bestückt sind und die Zahl der Mischelemente im ersten Mischer (1a) wenigstens vier, aber weniger als die Hälfte der Gesamtzahl der Mischelemente in den beiden Mischern ist, und einer Zumischvorrichtung (1213) vor dem Eingang oder am Eingang des ersten Mischers (1a), mit welcher niederviskoses Medium (13) dem Strom des höherviskosen Mediums (12) zugeführt wird.

2. Statische Laminar-Mischeinrichtung (1') nach Anspruch 1 mit einem Verhältnis des Querschnitts des ersten Mischers (1a) zum Querschnitt des zweiten Mischers (1b) von kleiner oder gleich eins zu zwei (Verhältnis V ≦ 1:2).

3. Statische Laminar-Mischeinrichtung (1') nach Anspruch 1 oder 2, bei der der erste Mischer (1a) aus mehreren parallel angeordneten Mischkolonnen (46, 46') besteht.

4. Statische Laminar-Mischeinrichtung (1') nach einem der Ansprüche 1 bis 2, mit einer Zumischvorrichtung (1213) zum Anordnen im Strom (12) eines ersten Mediums, vor oder im statischen Laminar-Mischer (1a), mit einer verengenden Blende (14) im Strom (12) des ersten Mediums, welche im Bereich der Mündung der Zufuhrleitung für ein zweites Medium (13) in dem Strom (12) des ersten Mediums angeordnet ist.

5. Statische Laminar-Mischeinrichtung (1') nach Anspruch 4, bei der die Öffnung der Blende (14) der Zumischvorrichtung (1213) einen Querschnitt von höchstens dem halben Querschnitt des Stroms (12) des ersten Mediums vor der Blende aufweist.

6. Statische Laminar-Mischeinrichtung (1') nach Anspruch 4 oder 5, bei der die Zumischvorrichtung eine Blende (44) mit mehreren Öffnungen (40, 40') aufweist.

7. Verwendung einer Laminar-Mischeinrichtung (1') nach einem der Ansprüche 1 bis 6 zum Mischen von Flüssigkeiten mit einem Viskositätsunterschied im Grössenordnungbereich von 5 x 10² bis 10⁷.

8. Verwendung einer Laminar-Mischeinrichtung (1') nach einem der Ansprüche 1 bis 6 zum Beimischen von Mineralöl zu Polystyrolschmelze.

## Claims

1. A static laminar mixing device (1') for mixing media of widely different viscosities, having - looking in the direction of flow - a first static mixer (1a) and a second static mixer (1b) of which the cross-section in the direction of flow is greater than that of the first mixer (1a), both mixers being armed with miner elements which are in them selves the same, and the number of mixer elements in the first mixer (1a) being at least four but less than half the total number of mixer elements in both mixers, and the said mixing device also having before the inlet or at the inlet to the first mixer (1a) an admixing device (1213) by which a low-viscosity medium (13) is fed to the flow of the higher-viscosity medium (12).

2. A static laminar mixing device (1') as in Claim 1, having a ratio between the cross-section of the first mixer (1a) and the cross-section of the second mixer (1b) of less than or equal to one to two (ratio V ≦ 1:2).

3. A static laminar mixing device (1') as in Claim 1 or 2, in which the first mixer (1a) consists of a number of mixer columns (46, 46') arranged in parallel.

4. A static laminar mixing device (1') as in one of the Claims 1 to 2, having for arrangement in the flow (12) of a first medium, before or in the static laminar mixer (1a), an admixing device (1213) which has in the flow (12) of the first medium a convergent orifice plate (14) which is arranged in the region of the mouth of the duct for feeding a second medium (13) into the flow (12) of the first medium.

5. A static laminar mixing device (1') as in Claim 4, in which the opening in the orifice plate (14) of the admixing device (1213) exhibits a cross-section of at most half the cross-section of flow (12) of the first medium before the orifice plate.

6. A static laminar mixing device (1') as in Claim 4 or 5, in which the admixing device exhibits an orifice plate (44) having a number of openings (40, 40').

7. Use of a laminar mixing device (1') as in one of the Claims 1 to 6, for the mixing of liquids having a difference in viscosity in the range of orders of magnitude from 5 x 10² to 10⁷.

8. Use of a laminar mixing device (1') as in one of the Claims 1 to 6, for the intermixing of mineral oil with a polystyrene melt.

## Revendications

1. Système mélangeur laminaire statique (1') pour mélanger des milieux de viscosité très différente, ledit système comprenant, lorsqu'on le considère dans le sens d'écoulement, un premier mélangeur statique (1a) et un second mélangeur statique (1b) dont la section dans le sens d'écoulement est supérieure à celle du premier mélangeur (1a), les deux mélangeurs étant chacun garnis d'éléments mélangeurs identiques les uns aux autres, et le nombre d'éléments mélangeurs dans le premier mélangeur (1a) étant d'au moins quatre, mais étant inférieur à la moitié du nombre total d'éléments mélangeurs dans les deux mélangeurs, et comprenant un dispositif d'adjonction (1213) qui est implanté devant l'entrée ou à l'entrée du premier mélangeur (1a) et qui sert à introduire un milieu de faible viscosité (13) dans le courant du milieu de plus grande viscosité (12).

2. Système mélangeur laminaire statique (1') selon la revendication 1, dans lequel le rapport entre la section du premier mélangeur (1a) et la section du second mélangeur (1b) est inférieur ou égal à un sur deux (rapport V ≦ 1:2)

3. Système mélangeur laminaire statique (1') selon la revendication 1 ou 2, dans lequel le premier mélangeur (1a) est constitué de plusieurs colonnes de mélange (46, 46') disposées parallèlement.

4. Système mélangeur laminaire statique (1') selon l'une des revendications 1 et 2, comprenant un dispositif d'adjonction (1213) destiné à être disposé dans le courant (12) d'un premier milieu, devant ou dans le mélangeur laminaire statique (1a), comprenant un diaphragme de rétrécissement (14) qui se trouve dans le courant (12) du premier milieu et qui est disposé dans la zone d'entrée de la conduite d'alimentation en second milieu (13) dans le courant (12) du premier milieu.

5. Système mélangeur laminaire statique (1') selon la revendication 4, dans lequel l'ouverture du diaphragme (14) du dispositif d'adjonction (1213) présente une section au plus égale à la moitié de la section du courant (12) du premier milieu avant le diaphragme.

6. Système mélangeur laminaire statique (1') selon la revendication 4 ou 5, dans lequel le dispositif d'adjonction comporte un diaphragme (44) pourvu de plusieurs ouvertures (40, 40').

7. Utilisation d'un système mélangeur laminaire (1') selon l'une des revendications 1 à 6 pour mélanger des liquides présentant une différence de viscosité de l'ordre de 5 x 10² à 10⁷.

8. Utilisation d'un système mélangeur laminaire (1') selon l'une des revendications 1 à 6 pour ajouter de l'huile minérale dans du polystyrène en fusion.
